# EUROPÄISCHE PATENTANMELDUNG

(11) **EP 0 080 019 A1**
(43) Veröffentlichungstag der Anmeldung: **01.06.1983**
(21) Anmeldenummer: 82106575.2
(22) Anmeldetag: 21.07.1982
(51) Int. Cl.: E06B 3/05

(54) **Aus Holz bestehende Fenster bzw. Fenstertüren**

(30) Priorität: 25.11.1981 IT 2528081
(71) Anmelder: S.I.G.E. S.r.L., I-52022 Cavriglia (Arezzo) (IT)
(72) Erfinder: Toscano, Pepi, I-52025 Montevarchi Arezzo (IT)
(74) Vertreter: de Dominicis, Silvia Giovanna

(57) **Zusammenfassung**

Die einzelnen Längs- (4; 6) und Querschenkel (5; 7) bilden einzelne lose und vom Endverbraucher zusammensetzbare Fensterschenkel. An den Stoßenden der Längs-und Querschenkel (4, 6; 5, 7;) sind federartige und nutartige konjugierte Verbindungsmittel (8, 9) vorgesehen, wobei die letztere (8, 9) eine beträchtliche Längsausdehnung aufweisen und in voneinander entfernten Ebenen vorgesehen sind. Zum Festklemmen der Eckverbindungen wird jeweils eine durchgehende Spannschraube (11) vorgesehen.

## Beschreibung

Die vorliegende Erfindung bezieht sich auf aus Holz bestehende Fenster bzw. Fenstertueren, die mit einer beliebigen Oeffnungsbewegung zu oeffnen sind.

Abgesehen von ihrer Oeffnungsbewegung bestehen bekannterweise die ueblichen aus Holz bestehenden Fenster bzw. Fenstertueren aus Rahmen, die aus Laengs- und Querschenkeln zusammengesetzt sind. Die letzteren sind an ihren Schenkelenden im allgemeinen ueber eine Abfasung von 45° mittels Zapfenholzverbindungen verbunden. Zur Versteifung der Eckverbindungen ist es ebenfalls bekannt, zwischen den beiden Schenkelenden eine Klebstoffschicht einzulegen bzw. zusaetzlich Naegel, Schrauben u. dgl. zu verwenden.

Die oben erwaehnten und zum bekannten Stand der Technik gehoerenden Fenster bzw. Fenstertueren weisen das gemeinsame Merkmal auf, das darin besteht, dass die beiden Fensterrahmen, d. h. sowohl die an das Mauerwerk zu befestigenden Fensterblendrahmen als auch die Rahmen der einzelnen Fenster- bzw. Fenstertuerfluegel Rahmen bilden, die in der Bauschreinerei selbst zusammengebaut und gestrichen bzw. oberflaechenbehandelt, d. h. endgueltig vorgefertigt werden, wobei die letzteren nachtraeglich als vorgefertigte Fensterrahmen den Grosshaendlern bzw. Wiederverkaeufern oder den Endabnehmern, wie z. B. Bauunternehmen oder privaten Bauherren verkauft werden.

Obwohl die Herstellung der gewoehnlichen Verbindungselemente deshalb keine Schwierigkeit bereiten, weit gewoehntiche Holzbearbeitungsmaschinen eingesetzt werden, sind die bekannten Fenster bzw. Fenstertueren mit zahlreichen und verschiedenen Nachteilen sowohl Unzulaenglich-keiten behaftet, wovon die bedeutendsten nachfolgend erwaehnt werden:
- Die Fensterrahmen werden ausschliesslich und vollkommen in der Bauschreinerei hergestellt, wobei in der letzteren sowohl die Herstellung der die einzelnen Fenster- bzw. Fenstertuerenschenkel bildenden profilierten Rahmenabschnitte als auch die Herstellung der Zapfenholzverbindungensowie das Zusammenbauen der Fensterrahmen und die Lagerhaltung und letztlich den Transport derselben durchzufuehren bzw. zu erledigen sind;
- Die Fensterrahmen sind an und fuer sich sehr sperrig, was sich sowohl auf die gesamte Transportsperrigkeit als auch auf die Lagerhaltung und ebenfalls, und zwar in einem nicht unerheblichen Masse, auf die Verpackung zum Transport der Rahmen negativ auswirkt;
- Die Grosshaendler bzw. die einzelnen Verkaeufer muessen ueber grosse Lagerflaechen verfuegen, was sich ebenfalls auf die verkaufspreise nachteilig auswirkt. Es ist ferner zu beruecksichtigen, dass aufgrund der zahllosen moeglichen Abmessungen der eingangs erwaehnten Fenster bzw. Fenstertueren sowohl die Herstellung derselben als auch die Lagerhaltung die oben erwaehnten Nachteile weiter verstaerken;
- Um die angegebenen Nachteile soweit wie moeglich herabzusetzen, stellen die Bauschreinereien im allgemeinen die verschiedenen Fenster- und Fenstertuerenrahmen ueberwiegend lediglich auf Bestellung her, wodurch die Lieferzeiten ziemlich lang sind, z. B. betragen dieselben mehrere Monate;
- Bei den gewoehnlichen Eckverbindungen ist es erforderlich, eine Schicht Klebstoff einzulegen, um sowohl eine feste Verbindung gewaehrleisten zu koennen als auch ein Eindringen von Wasser zu vermeiden.

Der vorliegenden Erfindung liegt die Aufgabe zugrunde, Fenster bzw. Fenstertueren der obenerwaehnten Art zu schaffen, die es ermoeglichen, die angegebenen Nachteile und Unzulaenglichkeiten der bekannten Fenster bzw. Fenstertueren zu beseitigen.

Bei aus Holz bestehenden und mit einer beliebigen Oeffnungsoewegung versehnenen Fenstern bzw. Fenstertueren wird erfindungsgemaess die se Aufgabe dadurch geloest, dass die Fenster- bzw. Fenstertuerenlaengsschenkel und -querschenkel als einzelne lose Fenster-, bzw. Fenstertuerenschenkel vorgesehen sind, und dass die Fenster- bzw. Fenstertuerenschenkel mit konjugierten Verbindungselementen versehene Enden aufweisen, wobei die eine betraechtliche Ausdehnung aufweisenden Verbindungselemente auf wenigstens zwei voneinander entfernten Ebenen angeordnet sind.

Weitere Merkmale sind den Kennzeichen der Unteransprueche entnehmbar.

Mit der Lehre der vorliegenden Erfindung ist es moeglich, Fenster bzw. Fenstertueren herzustellen, deren Merkmale die Erzielung der nachfolgend erwaehnten Vorteile ermoeglichen:
- Herabsetzung der Taetigkeiten der Bauschreinerei auf die eigentliche Herstellung der profilierten Holzprofile sowie auf die Herstellung von baukastenartigen an ihren Enden Hotzverbindungsmittel aufweisenden Rahmenlaengs- und Rahmenquerschenkel, wobei die Holzverbindungsmittel eine feste und einwandfreie auch von Laien ohne Schwierigkeiten ausfuehrbare Eckverbindung gewaehrleisten;
- Herabsetzung der notwendigen Lagerflaeche, da keine vorgefertigten Fenster bzw. Fenstertuerenrahmen wie bisher, sondern nur die losen Rahmenlaengsschenkel bzw. Rahmenquerschenkel , z. B. in vom Endverbraucher selbst zusammensetzbaren vollstaendigen Packungen geliefert werden;
- Rechtzeitige Lieferungen, weil aufgrund der sehr kleinen Sperrigkeit der auseinandergenommenen Fensterrahmen eine kleine Lagerflaeche notwendig ist und die Baufirmen nicht mehr gezwungen sind, auf Bestellung zu arbeiten, sondern koennen auf einer kleinen Lagerflaeche ohne weiteres Rahmenvorraete auf Lager haben;
- Niedrigere Kosten fuer die Verpackung und den Transport;
- Moeglichkeit, Rahmeneckverbindungen zu erhalten, die mit Sicherheit ein Durchdringen von Wasser und Feuchtigkeit auch ohne die Verwendung von Klebstoff mit Sicherheit verhindern;
- Grosse Verbindungsflaeche, wodurch einwandfrei stabile und mit Sicherheit jegliche Verdrehungsbewegung der Fensterrahmenschenkel verhindernde Eckverbindungen erzielt werden;
- Ausserst rasches Zusammenbauen des Fenster- bzw. Fenstertuerenrahmens, wobei die einwandfreie Steifigkeit desselben ueber einfach anbringbare und eine sichere Arbeitsweise aufweisende Spannmittel gewaehrleistet wird;
- Vollstaendige Freiheit ueber die Behandlung der Rahmenoeberflache, wobei dieselbe auch roh vorgesehen werden kann, wobei der Endverbraucher die Wahl ueber die vorgezogene Oeberflachenbehandlung selbst treffen kann;
- Die Moegl ichkeit, insbesondere fuer den Fensterblendrahmen, Eckverbindungsmittel vorzusehen, die vom Endverbraucher selbst einfach durchfuehrbar sind, z. B. mittels eines Bohrers, wodurch sich fuer diese Blendrahmen die Moeglichkeit bietet, die Laenge der einzelnen Rahmenschenkel an die Abmessungen der jeweiligen Fensterlichtweiten im Mauerwerk anzupassen.

Ein weiterer Vorteil besteht darin, dass die konjugierten Verbindungsteile mit automatischen Holzbearbeitungsmaschinen hergestellt werden koennen, was sich guenstig auf die Herstellungskosten auswirkt.

Mit der Lehre der vorliegenden Erfindung wird deshalb zum ersten Mal die Moeglichkeit vorgeschlagen, auf den Markt baukastenartige Fenster- bzw. Fenstertuerrahmen auf den Markt zu bringen, die einwandfrei herstellbar und vom Endverbraucher selbst ohne jegliche Schwierigkeit tadellos zusammensetzbar sind.

Weitere Merkmale, Vorteile und Einzelheiten der erfindungsgemaessen aus Holz bestehendenfenster bzw. Fenstertueren ergeben sich naeher aus der nachstehenden Beschreibung, die sich auf die beigefuegten Zeichnungen bezieht, auf denen eine vorgezogene Ausfuehrungsform der erfindungsgemaessen Fenster bzw. Fenstertueren dargestellt ist.

Es zeigen:
Fig. 1 eine schematische Ansicht eines zweifluegligen erfindungsgemaessen Fensters,
Fig. 2 eine Draufsicht der Endbereiche eines Fensterlaengsschenkels und eines Fensterquerschenkels der Fensterfluegelrahmen vor dem Zusammenbauen derselben,
Fig. 2a und 2b jeweils eine perspektivische Ansicht der Rahmenschenkel- endteile von Fig. 2, wobei der Rahmenschenkel von Fig. 2b um mehr als 90° in Bezug auf Fig. 2 gedreht ist, um die Verbindungseinzelheiten desselben besser hervorzuheben,
Fig. 2c und 2d jeweils eine Stirnansicht der Verbindungsenden der Rahmenschenkelendteile von Fig. 2, 2a und 2b,
Fig. 3, 3a, 3b sowie 3c und 3d aehnliche Darstellungen wie die Fig. 2, 2a, 2b, 2c und 2d.

Unter Bezugnahme auf die oben angegebenen Figuren, bei denen gleiche Teile gleiche Bezugszeichen aufweisen, ist mit 1 ein Fenster bzw. eine Fenstertuer in seiner bzw. ihrer Gesamtheit bezeichnet, wobei das Fenster bzw. die Fenstertuer aus einem aeusseren Blendrahmen 2 und zwei Fluegelrahmen 3 fuer die auf eine an sich schon bekannte und deshalb nicht naeher dargestellte Weise auf dem aeusseren Fensterblendrahmen 2 angelekten Fensterfluegel besteht.

Mit 4 sind die Laengsschenkel der beiden Fluegelrahmen 3 und mit 5 die Querschenkel der letzteren bezeichnet, wobei die Laengs-und Querschenkel des aeusseren Fensterblendrahmens mit dem Bezugszeichen 6 bzw. 7 versehen sind. Die Rahmenschenkel 6 und 7 koennen in der Praxis einen beliebigen Querschnitt bzw. eine beliebige aeussere Profilierung aufweisen. Im dargestellten Beispiel werden die einzelnen Rahmenschenkel untereinander ueber eine Endabschraeguhg von 45° angestossen.

Nun greift die Erfindung ein, die lehrt, bei den Anstossendteilen konjugierte verzapfungsartige Verbindungsmittel vorzusehen, wobei die letzteren im in Fig. 2 und 2a, 2b sowie 2c und 2d dargestellten Beispiel an jedem Rahmenschenkelende jeweils aus einem abstehenden. Teil bzw. einer Feder 8 und aus einem ausgesparten Teil bzw. einer Nut 9 bestehen. Wie aus den Zeichnungen deutlich ersichtlich, weisen die verzapfungsartigen Verbindungsmittel 8 und 9 offensichtlich eine gleiche Querschnittform auf, wobei die Verbindungsteile 8 und 9 im wesentlichen den groessten Teil der Laengsseite des Querschnitt vierecks oder dgl. der die Rahmenschenkel 4 und 5 bildenden Holzprofile besetzen. Aus den Zeichnungen ist ferner deutlich ersichtlich, dass die Verbindungsteile 8 uns 9 in, im dargestellten Beispiel, zwei untereinander parallelen und in der Naehe der aeusseren benachbarten Laengsseite des jeweiligen Rahmenschenkels 4, 5 angeordneten Ebenen liegen.

Die Verbindungsteile 8 und 9 weisen im dargestellten Beispiel, eine im wesentlichen dreieckigen Gestaltung auf, und die Feder 8 besitzt eine mit einer saegezahnartigen Profilierung versehene Seite 8a. Dies gewaehrleistet, unabhaengig von einer etwaigenen Anwesenheit in der Nut 9 von Saegemehl bzw. kleinen Holzspaenen, eine einwandfreie Eckverbindung.

Mit 10 wird eine senkrecht zur abgefasten Endflaeche ausgefuehrte Bohrung bezeichnet, wobei die leztere zur Aufnahme von jeweils einer Spannschraube 11 in einem Rahmenschenkel , z. B. im Rahmenschenkel 4, und einer Mutter 12 fuer die Spannschraube 11 im anderen Rahmenschenkel, d. h. im Rahmenschenkel 5 dient. Die einen kleineren Durchmesser, d. h. in der Groessenordnung des Durchmessers der Spannschraube 11, aufweisenden Bohrungsabschnitte sind mit dem Bezugszeichen 13 bezeichnet. Durch die Spannschraube 11 wird ein einwandfreier fester Zusammenbau der zusammenverbundenen Rahmenschenkel gewaehrleistet.

Aufgrund der erheblichen Laengsausdehnung der Verbindungsteile 8 und 9 wird ein Durchdringen von Wasser bzw. Feuchtigkeit mit Sichereit verhindert. Dies wurde mit den schwierigsten den verschiedenen spezifischen Normen genuegenden Pruefungen festgestellt.

Was fuer die Rahmenschenkel der Fensterfluegelrahmen angefuehrt, gilt selbstverstaendlich auch fuer den aeusseren Fensterblendrahmen.

Im Falle des aeusseren Fensterblendrahmens 2, der manchmal kleine dimensionale Anpassungen benoetigt, schlaegt die vorliegende Erfindung die Anwendung von eventuell auch vom Endverbraucher selbst einfach durchfuehrbaren Verbindungsteilen vor, wobei dies in der Folge noch naeher beschrieben wird. Unter Bezugnahme auf Fig. 3 und 3a, 3b sowie 3c und 3d ist es ersichtlich, dass die Ausarbeitung der als Bohrungen vorgesehenen Nuten 9 ohne Schwierigkeiten auch seitens des Endverbrauchers selbst erhaltenen werden koennen. Die konjugierten Verbindungsteile bestehen aus gewoehnlichen Zapfen 8, wobei die Anordung derselben jedoch in der erfindungsgemaessen Weise, d.h. in wenigstens zwei Ebenen erfolgt. Auch in dieser Ausfuehrung wird eine wie oben schon erwaehnte Spannschraube vorgesehen.

Aus dem Obenerwaehnten ist deutlich ersichtlch, dass es mit der Lehre der vorliegenden Erfindung moeglich ist, die der letzteren zugrunde gelegte Aufgabe wirksam zu loesen und die im Einleitungstei I angegebenen Vorteile zu erzielen. Insbesondere wird die Anzahl der in der Bauschreinerei auszufuehrenden Bearbeitungsphasen herabgesetz , und es wird fuer das erste Mal moeglich, auseinandergenomme Fenster-und Fenstertuerrahmen zu liefern, wobei der Zusammenbau von Bauunternehmen oder vom Endbenutzer, d.h. Bauherr, selbst ohne Schwierigkeiten durchfuehrbar ist.

Darueber hinaus werden die bisher notwendigen grossen Lagerflaechen drastisch verkleinert und es wird moegfich, rechtzeitige Lieferungen zu taetigen. Aufgrund der nun moeglichen kleineren Lagersperrigkeit der jeweiligen auseinandergenommenen Fensterrahmen, wird der Verkauefer ohne weiteres in der Lage sein, eine betraechtliche Anzahl der die ueblichsten Abmessungen aufweisenden Fenster bzw. Fenstertuerrahmen auf Lager zu halten.

Wesentlich fuer die vorliegende Erfindung ist die Vorsehung von konjugierten in wenigstens zwei voneinander entfernten Ebenen liegenden verzapfungsartigen Verbindungsmitteln sowie die Vorsehung von aus vorgefertigten Holzprofilabschnitten bzw. Rahmenschenkeln bestehenden Verpackungen, z. B. in der Do-it-yourself-Ausfuehrung.

In der Praxis ist es sicherlich moeglich, zahlreiche im Schutzbereich vorliegender Erfindung einbegriffene Aenderungen und Varianten vorzusehen. Z.B. koennten auf der einen der jeweiligen zwei Anstossflaechen einer Fensterrahmeneckverbindung zwei Federn und auf der anderen Anstossflaeche zwei Nuten vorgesehen werden, wobei diese Verbindungsteile eine anders gestaltete Querschnittform aufweisen oder auf Anstossflaechen ohne Abfasung vorgesehen werden koennen.

Im Schutzbereich vorliegender Erfindung liegt ebenfalls das Vorsehen von Verbindungsteilen mit einer anderen geometrischen Gestaltung, sowie in anderer Anzahl als dargestellt, sowie auch das Vorsehen der Verbindungsteile in einer beliebigen Anzahl und in einer Anordung in der Querrichtung statt in der Laengsrichtung wie in Fig. 2, 2a, 2b und 2c, 2d dargestellt.

Unter Einsetzung von zapfenartigen oder stiftartigen bzw. bohrungsartigen Verbindungsetementen koennten dieselben in einer verschiedenen Anzahl als dargestellt und mit einer anderen Anordung vorgesehen werden, ohne jedoch ebenfalls den Schutzbereich vorliegender Erfindung zu verlassen.

Obwohl nicht erforderlich, waere es ohne weiteres moeglich, vor dem Zusammenbauen Dichtungseinlagen bzw., wenn gewuenscht, eine Klebstoffschicht in die Eckverbindung einzulegen.

Im Schutzbereich vorliegender Erfindung liegt ebenfalls das Vorsehen von jeweils ungefaehr die Halbdicke der Rahmenschenkeldicke aufweisenden Federn und Nuten. In der Praxis kann man ohne weiteres jedes beliebige Holzprofi anwenden sowie jedes in demselben eventuell aufgenommene Dichtelement beliebig einsetzen, sowie jede Abmessung der verschiedenen Teile, und ebenfalls beliebige Fensterrahmenabmessungen vorsehen, ohne dabei den Schutzbereich der vorliegenden Erfindung zu verlassen. Alle der Beschreibung, den Anspruechen und den Zeichnungen entnehmbaren Merkmale sind sowohl einzeln als auch in beliebiger Kombination untereinander als erfindungswesentlich zu betrachten.

## Patentansprüche

1. Aus Holz bestehende Fenster und Fenstertueren, aufweisend eine oeliebige Oeffnungsbewegung, dadurch gekennzeichnet, dass die Fenster- bzw. Fenstertuerenlaengsschenkel und -querschenkel (4, 5; 6, 7) als einzelne lose Fenster- bzw. Fenstertuerschenkel vorgesehen sind, und dass die Fenster- bzw. Fenstertuerschenkel (4, 5; 6, 7) mit konjugierten verzapfungsartigen Verbindungselementen (8, 9) versehene Enden aufweisen, wobei die eine betraechtliche Ausdehnung aufweisenden Verbindungselemente (8, 9) auf wenigstens zwei voneinander entfernten Ebenen angeordnet sind.

2. Aus Holz bestehende Fenster und Fenstertueren nach Anspruch 1, dadurch gekennzeichnet, dass die konjugierten Verbindungselemente bei jedem Fensterschenkelende aus einem federartigen Element (8) und einem nutenartigen Element (9) bestehen, wobei die letzteren (8, 9) eine den groessten Teil der Laenge des aeusseren nebenliegenden Fensterlaengsschenkels ausmachende Ausdehnung aufweisen.

3. Aus Holz bestehende Fenster und Fenstertueren nach Anspruch 1, dadurch gekennzeichnet, dass die konjugierten Verbindungselemente (8, 9) bei dem einen Ende der die beiden Fensterrahmen (3, 2) bildenden jeweiligen Fensterschenkel (4, 5, 6, 7) aus zwei federartigen Elementen (8) und bei dem anderen Ende der genannten jeweiligen Fensterschenkel (4, 5; 6, 7) der genannten konjugierten Verbindungselemente (8, 9) aus zwei nutenartigen Elementen (9) bestehen.

4. Aus Holz bestehende Fenster und Fenstertueren nach einem oder mehreren der Ansprueche 1 bis 3, dadurch gekennzeichnet, dass die konjugierten Verbindungselemente in Draufsicht gesehen eine im wesentlichen dreieckige Form aufweisen.

5. Aus Holz bestehende Fenster und Fenstertueren nach einem oder mehreren der Ansprueche 1 bis 4, dadurch gekennzeichnet, dass eine Seite (8a) der federartigen Verbindungsteile (8) eine zum Beispiel saegezahnartige Profilierung aufweist.

6. Aus Holz bestehende Fenster und Fenstertueren nach Anspruch 1, dadurch gekennzeichnet, dass die Verbindungselemente (8, 9) aus Zapfen (8) und Sitzen bzw. Bohrungen (9) bestehen, wobei dieselben (8, 9) in voneinander entfernten Ebenen angeordnet sind.

7. Aus Holz bestehende Fenster und Fenstertueren nach Anspruch 1 und 6, dadurch gekennzeichnet, dass drei Zapfen (8) und drei Sitze bzw. Bohrungen (9) fuer die letzteren vorgesehen sind, wobei zwei Zapfen (8) bzw. Bohrungen (9) in einer zu einer Laengsseite des Fensterschenkels (6, 7) parallelen und neben dieser Laengsseite liegenden Ebene und der weitere Zapfen (8) bzw. die weitere Bohrung (9) in der Naehe der entgegengesetzten Laengsseite angeordnet ist.

8. Aus Holz bestehende Fenster und Fenstertueren nach einem oder mehreren der vorhergehenden Ansprueche, dadurch gekennzeichnet, dass an den Eckbereichen der Fensterrahmen durchgehende und in bezug auf die abgefaste Stossflaeche senkrechte Sitze (10, 13) zur Aufnahme von jeweils einer Spannschraube (10, 12) vorgesehen sind.

9. Aus Holz bestehende Fenster und Fenstertueren nach Anspruch 1, dadurch gekennzeichnet, dass die konjugierten eine grosse Ausdehnung aufweisenden Verbindungsmittel (8, 9) voneinander in Querrichtung entfernt in bezug auf die Fensterschenkel (4, 5) vorgesehen sind.
